# FASCICULE DE BREVET EUROPEEN

(11) **EP 0 225 246 B1**
(45) Date de publication et mention de la délivrance du brevet: **29.05.1991**
(21) Numéro de dépôt: 86402543.2
(22) Date de dépôt: 17.11.1986
(51) Int. Cl.: D06B 5/16

(54) **Procédé et installation pour le traitement, à l'aide d'un fluide, de matières textiles sur des porte-matières**
Verfahren und Vorrichtung zum Behandeln von textilen Materialien auf Materialträgern
Method and apparatus for treating textile materials on material carriers

(30) Priorité: 18.11.1985 FR 8516990; 10.12.1985 FR 8518235
(43) Date de publication de la demande: 10.06.1987
(73) Titulaire: BARRIQUAND, Société dite:, F-42300 Roanne (FR)
(72) Inventeur: Villard, François, Riorges F-42300 Roanne (FR); Barriquand, Bernard, F-42300 Roanne (FR)
(74) Mandataire: Orès, Bernard

(56) Documents cités:
- EP-A- 0 110 058
- FR-A- 1 235 717
- FR-A- 2 003 379
- US-A- 4 341 361

## Description

L'invention a pour objet une installation pour le traitement comme un lavage, un blanchiment, une teinture, un séchage ou analogue de pièces de matières textiles au moyen d'un fluide de traitement dans un appareil comprenant une enceinte externe munie d'un circuit réversible de fluide de traitement et au moins un porte-matières sur lequel sont placées les pièces à traiter, propre à pénétrer et/ou sortir dudit appareil pour le chargement et/ou le déchargement desdites pièces dans et hors de l'appareil dont l'enceinte externe comprend au moins une porte d'entrée et de sortie du porte-matières, avec des moyens de guidage de ce dernier prévus au voisinage du fond de l'appareil et des moyens de déplacement dudit porte-matières sur lesdits moyens de guidage.

Elle vise, en particulier, une installation pour le traitement de matières textiles par circulation au travers desdites matières d'un liquide ou bain, par exemple, et sans que cette indication ait quelque caractère limitatif que ce soit, un bain de lavage, de blanchiment, de teinture ou analogue, ou encore un traitement de séchage à l'aide d'un fluide gazeux comme de l'air.

La Demanderesse a déjà proposé, par exemple, dans FR-A-2 450 147 une installation comportant un porte-matières sur lequel sont empilées des bobines d'une matière textile à traiter dont le chargement et/ou le déchargement s'effectue par piles de bobines. Une installation de ce type est également connue par DE-A-2 300 838 qui prévoit aussi un chargement et/ou un déchargement du porte-matières pile par pile de bobines, ce qui constitue un progrès appréciable par rapport aux installations plus anciennes dans lesquelles ces opérations sont exécutées bobine par bobine. Ces opérations de chargement et/ou de déchargement sont néanmoins relativement longues, en particulier lorsque les porte-matières sont prévus pour un nombre de piles important, comme cela est le cas dans les installations modernes.

En outre, dans ces installations connues comportant un appareil de traitement à cuve cylindrique d'axe vertical les porte-matières et/ou le porte-matières et l'ensemble de la cuve de traitement sont mis en place par des moyens de levage à palans, portique ou pont roulant lesquels, relativement encombrants, nécessitent pour leur utilisation des bâtiments à hauteur sous plafond suffisante, voir par exemple, FR-A-2 003 379.

Aux inconvénients rappelés ci-dessus des installations connues s'ajoute encore le fait que les procédés de traitement mis en oeuvre dans ces installations prévoient généralement une immersion totale des piles de bobines dans le bain utilisé, de sorte que celui-ci exige un volume qui peut être de l'ordre de dix fois celui de la matière pour remplir la totalité de l'appareil de traitement.

Pour s'affranchir de ces inconvénients on a déjà proposé, par exemple dans EP-Al-0 110 058, un autoclave propre à recevoir un ou plusieurs porte-matières qui peuvent être introduits et/ou extraits de l'autoclave, au moyen de chariots, chaque porte-matières présentant une multiplicité de tiges verticales sur lesquelles sont enfilées, dans le cas de bobines, les matières textiles à traiter. Avec un tel autoclave le traitement s'effectue à rapport de bain de l'ordre de 1: 6 et si le chargement et/ou le déchargement de l'autoclave à l'aide des porte-matières est plus simple que dans certaines installations connues, le document cité est muet quant à la manière de charger lesdits porte-matières. En outre, l'entrée ou la sortie de bain se fait latéralement, de sorte qu'un traitement du type "non-immergé" n'est pas possible.

Par rapport à cet état de la technique, l'invention a pour objet de fournir une installation pour le traitement, à l'aide d'un fluide, de matières textiles sur un porte-matières qui pallient les inconvénients des installations connues d'une part et, d'autre part accroisse encore les caractéristiques de productivité par rapport aux installations comportant un autoclave du type de celui décrit immédiatement ci-dessus, tout en permettant des traitements non possibles par cet autoclave.

C'est, en particulier, un but de l'invention de fournir une installation pour le traitement, à l'aide d'un fluide, de matières textiles sur des porte-matières qui n'exige pas d'être abritée dans des bâtiments trop importants et qui, ainsi, peut trouver application dans des unités de taille plus modeste que celles équipées des appareillages connus.

C'est, enfin, un but de l'invention de fournir une installation pour le traitement, à l'aide d'un fluide, de matières textiles sur des porte-matières qui, tout en réduisant de façon considérable les coûts de traitement par rapport aux procédés et installations connus, conduisent cependant à des produits finis de même qualité ou de qualité supérieure à celle des produits obtenus par les procédés et installations de l'art antérieur.

Une installation selon l'invention, pour le traitement comme un lavage, un blanchiment, une teinture, un séchage ou analogue de pièces de matières textiles au moyen d'un fluide de traitement dans un appareil comprenant une enceinte externe munie d'un circuit réversible de fluide de traitement, et au moins un porte-matières sur lequel sont placées les pièces à traiter, propre à pénétrer et/ou sortir dudit appareil pour le chargement et/ou le déchargement desdites pièces dans et hors de l'appareil dont l'enceinte externe comprend au moins une porte d'entrée et de sortie du porte-matières, avec des moyens de guidage de ce dernier prévus au voisinage du fond de l'appareil et des moyens de déplacement dudit porte-matières sur lesdits moyens de guidage, est caractérisée en ce qu'au moins une entrée et une sortie du circuit de fluide sont ménagées dans le fond de ladite enceinte, en ce que des moyens conjugués sont prévus sur le porte-matières et dans le fond de l'enceinte pour établir et assurer la continuité du circuit de fluide de traitement à partir d'un appareillage de mise en circulation de celui-ci, et en ce que pour des matières textiles sous forme de bobines ou analogues le porte-matières est propre à être chargé et déchargé par l'intermédiaire de modules de manutention desdites bobines, l'enceinte de l'appareil de traitement ayant alors, en section droite, une forme correspondant à celle d'un ou avantageusement une multiplicité de modules.

Dans une forme de réalisation avantageuse de l'installation, chaque module est muni de moyens de partition et de préhension solidarisés à leur partie supérieure par une grille rigide dont le dessin correspond au dessin, en plan de la répartition des piles de bobines.

De façon préférée, la section droite ou contour plan du module correspond à celui d'un chariot de transport propre à recevoir le module et qui sert au déplacement de celui-ci entre la sortie de moyens de bobinage et de filature et un poste de chargement de porte-matières.

Dans ce cas, également, le porte-matières est muni de clarinettes ou baïonnettes érigées sur le fond du porte-matières, celui-ci étant organisé pour recevoir un nombre entier de modules, la disposition relative et le nombre de baïonnettes ou clarinettes du porte-matières étant choisis pour correspondre à la disposition et au nombre des piles de bobines portées par l'ensemble des modules prévus pour coopérer avec ledit porte-matières.

Ce dernier, qu'il soit du type à caisson de répartition ou à plateau inférieur est muni d'au moins un embout entrant dans la constitution du circuit de circulation de fluide de traitement, des moyens de joints étant prévus pour l'étanchéité dudit circuit.

Une installations selon l'invention permet la mise en oeuvre de bains courts ou très courts de l'ordre de 1/4, avec pour conséquence des économies importantes d'eau, de calories de chauffage et de quantités de produits chimiques.

En ce qui concerne précisément ledit bain de traitement, l'appareillage pour sa mise en circulation est organisé pour permettre, à volonté, une circulation dudit bain de l'intérieur vers l'extérieur des bobines, ou dans le sens inverse, c'est-à-dire de l'extérieur vers l'intérieur ou encore, en alternance, dans un sens et dans l'autre.

L'appareil de traitement peut être à fonctionnement à la pression atmosphérique.

En variante, il est à fonctionnement du type autoclave sous pression et le traitement est alors conduit sous pression statique d'air comprimé ou de gaz inerte. Dans ce cas, l'expansion du bain a lieu dans le matelas d'air ou de gaz inerte situé au-dessus du niveau dudit bain.

Dans une réalisation d'un appareil à porte unique d'entrée et de sortie du ou des porte-matières, l'enceinte externe comporte avantageusement en son intérieur, et au voisinage de sa partie fermée, une cloison verticale permettant une circulation du bain de traitement à la partie inférieure de ladite cloison, comme décrit par exemple dans EP-Al-0 135 450, l'expansion du bain ayant alors lieu dans la partie arrière de l'enceinte.

Une installation selon l'invention se prête particulièrement bien à l'automatisation de son fonctionnement, en particulier à une robotisation.

L'invention sera mieux comprise par la description qui suit, faite à titre d'exemple et en référence au dessin annexé dans lequel:
la figure 1 est une vue schématique, en plan, d'une installation selon l'invention,
la figure 2 est une vue en élévation d'un chariot de transport comportant un module d'une installation selon l'invention,
la figure 3 en est une vue en plan correspondante,
la figure 4 est une vue schématique, en plan d'un porte-matières propre à être utilisé dans une installation selon l'invention,
la figure 4a est une vue de détail, à plus grande échelle,
la figure 4b est une vue correspondante, en plan,
la figure 5 est une vue schématique d'un appareil de traitement d'une installation suivant l'invention pour une première forme de réalisation,
la figure 6 est une vue analogue à celle de la figure 5, mais pour une variante de réalisation,
la figure 7 est une vue de détail, à plus grande échelle,
la figure 8 est une vue de détail, à plus grande échelle,
la figure 9 est une vue d'une partie de l'appareil illustré sur la figure 6, mais prise à 90° de cette dernière,
la figure 10 est une vue schématique en coupe longitudinale d'un appareil selon l'invention;

- la figure 11 est une vue en coupe selon la ligne XI-XI de la figure 10;
- la figure 12 montre schématiquement un porte-matières pour écheveaux propre à être utilisé dans un appareil selon l'invention;
- les figures 13 et 14 sont des vues semblables à celles de la figure 12 mais pour des variantes;
- la figure 15 montre ledit porte-matières dans une enceinte d'un appareil selon l'invention; et
- la figure 16 est une vue analogue à celle de la figure 15 mais pour une autre forme de réalisation.
- les figures 17 et 18 sont analogues aux figures 10 et 11 pour une autre réalisation.

On se réfère d'abord à la figure 1 qui montre, de façon très schématique, une installation selon l'invention pour le traitement, à l'aide d'un fluide, de matières textiles sur des porte-matières et dans le cas d'une installation de traitement de bobines ou analogues.

Une telle installation comprend un poste A de bobinage et de filature, un poste B de chargement des bobines issues du poste A sur un porte-matières, un appareil C de traitement des matières textiles sous forme de bobines de fils, de mèches, de rubans ou analogues, un poste D de déchargement des porte-matières à leur sortie de l'appareil C et un poste E où lesdites matières textiles traitées sont reprises pour une opération ultérieure.

Selon l'invention, les bobines 2 issues des moyens de bobinage et de filature A sont positionnées sur un module de stockage 11 placé préalablement au début du chargement des bobines 2 sur un chariot 7, figures 1, 2 et 3.

Dans la forme de réalisation décrite et représentée, ledit module est à contour plan rectangulaire et comprend des moyens de partition et de préhension 16 définissant en plan un dessin à rangées et colonnes de piles de trois, quatre ou cinq bobines, chacune d'axe 11c à l'intersection d'une ligne et d'une colonne.

Comme bien visible sur les figures 4a et 4b, chaque pile de bobines 2 repose sur une embase tubulaire 10 dont un décrochement 10a est propre à coopérer avec un moyen 16 de préhension des piles. Tous les moyens 16 de partition et de préhension sont solidarisés à leur partie supérieure par une grille rigide 16a, figure 2, à laquelle est associé, en partie haute, un oeil 11d, figure 2 qui, lorsque le module garni de bobines est amené par le chariot 7 au poste B, permet le chargement simultané sur un porte-matières 1 de l'ensemble des bobines d'un module.

De façon plus précise, chaque pile de bobines est embrochée par le canal axial qu'elle présente sur une clarinette à tube perforé ou une baïonnette 13 à profil en étoile dont l'extrémité haute 13a est filetée et qui est solidaire du porte-matières 1. Les clarinettes ou baïonnettes 13 de ce dernier étant disposées sur le plateau supérieur 12 du caisson 12a du porte-matières en correspondance géométrique des piles de bobines 2 garnissant le module 11, c'est la totalité de ses bobines qui est chargée sur le porte-matières 1 en une seule opération de transfert.

A la suite de cette opération, chaque pile de bobines 2 repose sur le plateau 12 du caisson 12a du porte-matières 1 par une embase 10, laquelle assure simultanément l'étanchéité au contact dudit plateau, tandis que la solidité de chaque pile est renforcée par la mise en place, en partie haute de la pile, d'un dispositif de serrage à plaque 15 et écrou 14 propre à coopérer avec la partie filetée 13a d'une baïonnette 13 et avantageusement commun à une pluralité de piles.

Les dimensions et le contour en plan d'un porte-matières 1 sont de préférence comme montrés sur la figure 4, c'est-à-dire prévus pour permettre le chargement d'un certain nombre de modules 11, par exemple huit dans l'Exemple représenté, et qui sont référencés 11₁, 11₂, 11₃, etc...

Après que le porte-matières 1 ait été garni au poste B, il est transféré jusqu'au poste C où se trouve l'appareil de traitement 18. Comme montré sur la figure 5, celui-ci comprend, dans une première forme de réalisation, une cuve ou enceinte parallélépipédique 19, dont la section droite correspondant à celle d'une porte-matières et qui est munie de portes d'entrée et de sortie 20E et 20S, respectivement, réalisées ici en tant que portes coulissantes, verticales, d'autres exécutions étant bien entendu possibles, en particulier une réalisation à porte d'entrée et de sortie unique elle aussi, montée coulissante dans un plan vertical ou montée à pivotement en partie haute de l'enceinte comme montré sur la figure 10.

A sa partie supérieure la cuve ou enceinte 19 est fermée par un couvercle 21 traversé par un dispositif de serrage 30, dont le rôle sera précisé ci-après, tandis que sur le fond 18a de la cuve 19 sont posés des rails 17a avec lesquels coopèrent les roues 31a de quatre dispositifs d'essieux 31 fixés au caisson 12a du porte-matières et auxquels sont associés des dispositifs à ressorts 32 propres à permettre un mouvement vertical de bas en haut et/ou de haut en bas du porte-matières par rapport aux rails 17a.

Dans le fond 18a de l'appareil 18 débouche une arrivée centrale 22 du fluide de traitement avec laquelle est propre à coopérer à étanchéité, comme il sera indiqué ci-après, un embout 3 solidaire du porte-matières et prévu pour l'introduction du fluide dans le caisson 12a du porte-matières 1, le retour du bain étant effectué par un embout 23 auquel est adjacent un échangeur de chaleur 25, avantageusement du type de ceux décrits dans FR-A-2 423 967, au nom de la Demanderesse.

Ce fluide de traitement, introduit dans l'appareil 18 à partir d'une vanne 26 et dont la hauteur dans la cuve 19 est visualisée par un tube de niveau 33 est mis en circulation par une pompe 24, une vanne 27 étant prévue pour la vidange en fin de cycle de traitement, celui-ci ayant lieu à la pression atmosphérique ou sous pression statique d'air comprimé ou de gaz inerte, en correspondance de la condition d'une vanne 28 du couvercle 21 qui sert également de vanne de trop plein, l'expansion du bain ayant lieu dans le matelas d'air ou de gaz inerte situé au-dessus du niveau du bain lors d'un fonctionnement sous pression.

Dans la variante illustrée sur les figures 6 à 9, le caisson 12a du porte-matières est remplacé par un plateau 34 sur lequel sont érigées, comme décrit ci-dessus, les clarinettes ou baïonnettes 13 et gui, comme dans la forme de réalisation précédente, est équipé de dispositifs à essieux 31 auxquels sont associés des dispositifs à ressorts 32. Dans cette variante, toutefois, le fluide de traitement, _ introduit par l'embout 22 au centre de la cuve 39 et dans le fond de celle-ci _, fait retour dans le circuit de circulation par plusieurs embouts 23 également placés dans le fond de la cuve ou enceinte 39. Comme bien visible sur les figures 8 et 9 ces embouts sont prévus au-dessous d'espaces 45 limités par la paroi latérale de la cuve 39, le fond 18a, une paroi verticale 46 interne à la cuve érigée à partir du fond 18a de celle-ci et une plaque 37 fixée sur la paroi latérale de la cuve et la paroi 46; dans la plaque 37, percée d'orifices 40, sont montés des joints d'étanchéité 38 avec lesquels est propre à coopérer la face inférieure du plateau 34 du porte-matières 1, tandis que des joints analogues 36 sont prévus sur la face inférieure de règles 35 fixées sur la porte unique (dans le cas d'un appareil à une seule ouverture d'entrée et de sortie) ou sur les portes 20E et 20S de l'appareil des figures 6 et 7. Dans le cas d'un appareil à porte unique, l'invention prévoit également de munir la cuve ou enceinte d'une cloison verticale, plane au voisinage de la partie arrière fermée de celle-ci, ladite paroi permettant une liaison par le bas entre la partie avant de traitement et la partie arrière d'expansion du bain, comme décrit, par exemple, dans US-A-4 581 906.

Le fonctionnement de l'une et de l'autre des formes de réalisation décrites résulte immédiatement de ce qui précède.

Dans la réalisation illustrée sur la figure 5, le porte-matières garni au poste B des bobines 2 est introduit dans l'appareil de traitement 18 à axe horizontal après que la porte unique ou la porte d'entrée 20E ait été soulevée (position montrée en tirets sur le dessin) et qu'aient été amenés dans la position, également montrée en tirets, des rails de liaison pivotants 29E assurant la continuité du chemin de roulement entre les rails 17 posés entre le poste B et l'appareil de traitement 18 et les rails 17a dudit appareil de traitement.

En variante, le porte-matières garni des bobines est introduit dans l'appareil de traitement 18 par un dispositif de transpalette ou par des moyens de guidage à glissement, ou encore par des organes de transport du type filoguidé ou analogue.

Après positionnement précis du porte-matières 1 à l'intérieur de la cuve 19, les moyens de serrage 30 sont actionnés pour coopérer avec une colonne centrale 30a du porte-matières et réaliser le contact étanche de l'embout 22 d'introduction du fluide de traitement dans l'appareil et de l'embout 3 par lequel ledit fluide pénètre dans le caisson 12a du porte-matières 1. Au cours de l'actionnement des moyens 30 les dispositifs à ressorts 32 des dispositifs d'essieux 31 sont comprimés par abaissement du caisson 12a du porte-matières, favorisant l'étanchéité du circuit de circulation du fluide de traitement.

Celui-ci est introduit dans l'appareil 18 par la vanne 26, après fermeture de la porte d'entrée 20E et le niveau du bain de fluide est ajusté entre les positions Nₒ et N_{R} du tube de niveau 33, en fonction des desiderata de la pratique. Le niveau est, par exemple, ajusté à la valeur Nₗ pour un traitement du type "non-immergé", c'est-à-dire un traitement selon lequel la bobine 2 des piles de bobines adjacente au plateau 12 est partiellement immergée ou n'est pas immergée du tout, le niveau libre du bain, dans la condition non-opératoire de la pompe de mise en circulation, étant au-dessous du niveau des bobines les plus proches du fond de l'enceinte de l'appareil de traitement. Le bain de traitement est ensuite mis en circulation au moyen de la pompe 24 pour provoquer une circulation dudit bain de l'intérieur vers l'extérieur des bobines, ou de l'extérieur vers l'intérieur ou, encore, dans les deux sens, en alternance.

Par un choix approprié de la vitesse du moteur d'entrainement de la pompe, par exemple une pompe hélicocentrifuge réversible, le débit de cette dernière peut être réglé pour une parfaite maîtrise de la circulation du bain de traitement au travers des fils, mèches et rubans constitutifs des bobines avec pour résultat une meilleure qualité de la matière textile traitée en raison de l'absence de variation brutale de débit au travers des enroulements de matière.

Par ailleurs, cette disposition permet d'effectuer le traitement à faible volume de bain, de l'ordre de 1/4, c'est-à-dire avec de substantielles économies d'eau, de calories apportées par l'échangeur de chaleur 25, de produits chimiques de traitement et/ou des rejets.

A la fin du traitement les moyens 30 sont rendus inopératoires, les dispositifs à ressorts 32 provoquent un léger mouvement vers le haut du caisson 12a, libèrent les dispositifs d'essieux 31 et interrompent de ce fait la continuité du circuit de circulation du bain de fluide.

La porte unique de l'appareil ou la porte de sortie 20S de l'appareil 18 à deux portes est ouverte par amenée dans sa condition montrée en tirets sur la figure et, après que des rails de liaison 29S aient été amenés par pivotement dans la condition également montrée en tirets sur ladite figure, ou que des moyens analogues de guidage du ou des porte-matières aient été mis en place, ledit porte-matières 1 est extrait de l'appareil 18 et est guidé par circulation sur les rails 17 jusqu'au poste D où il est déchargé.

La durée de chargement et de déchargement d'un porte-matières d'une installation selon l'invention est considérablement réduite par rapport à celle des installations connues, le temps de chargement et/ou de déchargement de huit modules comportant chacun cent vingt huit bobines (32 piles de 4 bobines) étant très inférieur au temps de manutention une à une de mille vingt quatre bobines (8×32×4).

Dans la réalisation illustrée sur les figures 6 à 9, l'introduction du porte-matières 1 dans l'appareil de traitement 18 est analogue à celle décrite ci-dessus sous réserve que lorsque les moyens 30 sont rendus opératoires pour coopérer avec la colonne centrale 30a du porte-matières, le mouvement vers le bas du plateau 34, comme montré par la flèche F sur la figure 8, provoque l'application dudit plateau sur les moyens de joint 38 tandis que la fermeture de la ou des portes 20 applique à étanchéité les joints 36 sur la face supérieure dudit plateau. Après remplissage et ajustement du niveau du bain, comme décrit ci-dessus, la pompe 24 de mise en circulation du bain est rendue opératoire pour faire circuler celui-ci de l'intérieur vers l'extérieur des bobines, ou de l'extérieur vers l'intérieur, ou en alternance dans un sens puis dans l'autre. Dans le premier cas, le bain issu de la pompe 24 par l'embout central 22 pénètre dans la cuve 39 sous le plateau 34 du porte-matières 1, traverse les bobines 2 par l'orifice central des piles et fait retour à la pompe au travers des orifices 40, des espaces 45, et des embouts 23.

C'est un sens de circulation inverse qui est mis en oeuvre pour un traitement de matières textiles par circulation du bain de traitement au travers des enroulements de l'extérieur vers l'intérieur.

Dans cette forme de réalisation, également, le traitement peut être effectué à pression atmosphérique ou sous pression statique d'air comprimé ou de gaz inerte et, ici aussi, avec un rapport de bain court ou très court, de l'ordre de 1/4, notablement inférieur à celui des installations connues de l'Art antérieur (valeurs de l'ordre de 1/10 à 1/6).

L'invention prévoit aussi, dans l'une et/ou l'autre des réalisations décrites ci-dessus, de robotiser le fonctionnement de l'installation à la fois en ce qui concerne le chargement et/ou le déchargement des modules 11 et en ce qui concerne la mise en place et/ou l'extraction du porte-matières 1 dans l'appareil de traitement 18.

Les déplacements dans un plan horizontal du porte-matières à son entrée et à sa sortie de l'appareil de traitement sur des rails ou sur des moyens de guidage analogues par exemple des moyens de filoguidage, la structure de l'appareil de traitement à une ou à des portes coulissantes de même que le système de serrage central des porte-matières rendent une telle robotisation relativement simple.

Bien que l'invention ait été décrite en référence à une cuve d'appareil de traitement de forme générale parallélépipédique, il est clair que l'invention n'est pas limitée à cette forme de réalisation.

L'invention peut, en particulier, être mise en oeuvre dans une installation comportant un appareil de traitement à enceinte externe horizontale cylindrique garnie intérieurement de moyens de partition verticale définis par des caissons étanches ayant chacun une forme parallélépipédique.

L'invention peut, ainsi, être mise en oeuvre dans une installation comprenant un appareil de traitement à enceinte externe à axe horizontal munie en son intérieur de parois verticales ménagées par des caissons étanches définissant un ou plusieurs volumes parallélépipédiques de réception des porte-matières. Cette réalisation, montrée sur les figures 10 et 11, est prévue pour recevoir deux porte-matières 1a, 1b chacun propre à être muni de quatre modules de dix piles chacun. La longueur de l'enceinte est d'environ 5 m. et le diamètre d'environ 1,8 m., avec les caissons 50 et 51 définissant par leurs parois verticales 52 et 53 un volume sensiblement parallélépipédique pour les porte-matières. L'appareil comprend l'échangeur de chaleur 25, une pompe 24, avantageusement du type hélicocentrifuge réversible et les moyens de guidage 54 et 55 de chargement et de déchargement du ou des porte-matières dans l'enceinte, lesdits moyens étant formés par des rails, des glissières, des pistes de circulation ou des appareils à filoguidage. Dans cette réalisation, deux moyens de serrage 30a et 30b sont prévus dans le couvercle 21. Le fluide de traitement traverse les pièces traitées par un circuit défini par des ouvertures dans le fond 18a de l'enceinte externe, ledit circuit comprenant l'embout 22 relié à la pompe 24 et les embouts 23 débouchant également dans le fond 18a. Les moyens d'étanchéité pour établir et assurer la continuité du circuit de fluide de traitement sont montrés en 60.

Dans cette réalisation, de façon analogue à ce qui est monté sur la figure 5, le niveau de fluide peut être ajusté à Nₒ pour un traitement du type "non-immergé", c'est-à-dire avec aucune des bobines au contact du bain dans la condition non-opératoire de la pompe ou à tout niveau compris entre Nₒ et N₄ (niveau montré en traits pointillés sur la figure 11) et qui est celui pour lequel toutes les bobines sont immergées dans le bain même dans la condition non-opératoire de la pompe 24.

On se réfère maintenant aux figures 12 à 16 qui montrent un appareil selon l'invention pour le traitement de pièces conformées suivant des écheveaux de fils, fibres ou matériaux textiles analogues. Le dispositif porte-matières comprend une cuve 110 à fond 112 et enveloppe latérale 111 dans laquelle est ménagée une ouverture 113 qui peut être fermée ou dégagée par une porte 114, réalisée ici en tant que porte coulissant verticalement. Sur le fond 112 est abouché un embout 115 de liaison et de mise en communication du volume V parallélépipédique intérieur au porte-matières avec le circuit de fluide de traitement liquide ou gazeux de la machine par exemple par l'embout 22 relié à la pompe 24. A l'intérieur du porte-matières est prévu un premier couple d'organes disposés horizontalement dans la condition d'utilisation du dispositif et dont un des organes est montré en 116, et un second couple d'organes sensiblement parallèles aux premiers et dont l'un est montré en 117, au voisinage du fond 112, alors que le premier couple d'organes 116 est prévu au voisinage de l'extrémité supérieure de l'enveloppe 111.

L'écartement respectif des couples d'organes 116, 117 est réglable, par des moyens non représentés, pour adapter ledit écartement au périmètre des écheveaux E de fils, fibres, filés ou filaments à traiter. Ces écheveaux E sont enfilés sur des barreaux B et C, dont les premiers supportent les écheveaux E et dont les seconds sont prévus pour les faire pendre de manière telle qu'ils ne s'emmèlent pas les uns dans les autres.

Dans une forme de réalisation comportant uniquement le couple d'organes 116, les barreaux B sont placés de manière à chevaucher lesdits organes lorsque la porte 114 est ouverte et que les écheveaux sont introduits dans le porte-matières comme montré par la direction de la flèche f sur la figure 12.

Dans une autre forme de réalisation, comportant deux couples d'organes 116 et 117, les barreaux B sont placés comme dans la forme de réalisation décrite immédiatement ci-dessus, mais les barreaux C sont positionnés sous les organes 117, ici aussi au chargement du porte-matières dans la condition d'ouverture de la porte 114.

Les organes 116, 117 peuvent être constitués par des tiges ou rails.

En variante, les organes 116 de support des barreaux B sont des rails et les organes 117 sont des glissières dans lesquelles sont introduits les barreaux ou analogues C et cela de manière à permettre un léger retrait des écheveaux E tout en interdisant qu'ils s'emmèlent les uns dans les autres.

Dans encore une autre variante, à la fois les organes 116 et les organes 117 sont constitués par des glissières parallèles.

Dans la forme de réalisation montrée sur la figure 13 les barreaux B de support des écheveaux reposent en alternance sur l'un et l'autre de deux premiers couples de tiges ou rails 116a et 116b, décalés en hauteur par rapport au fond 112, permettant ainsi une plus grande densité de chargement du porte-matières et une meilleure homogénéité de traitement, les matières textiles n'étant en aucun point des écheveaux serrées entre deux barreau adjacents.

Lorsque des rails 117a et 117b sont prévus, ceux-ci sont également décalés en hauteur, en correspondance des rails 116a et 116b.

Dans la réalisation montrée sur la figure 14, l'invention prévoit que les organes disposés près du fond 112 et avec lesquels coopèrent les barreaux C soient des glissières 117c et 117d décalées en hauteur en correspondance des rails 116a et 116b.

Dans une autre variante, non représentée, aussi bien les organes 116 que les organes 117 sont des glissières décalées en hauteur par rapport au fond 112.

Le porte-matières selon l'invention est également muni de moyens destinés à assurer une bonne répartition du fluide liquide ou gazeux de traitement des matières à traiter et lesdits moyens, par exemple sous forme de grilles, sont disposés parallèlement au fond 112, l'une 120 adjacente audit fond et l'autre 121 en partie haute de l'enveloppe.

La face externe de l'enveloppe latérale 111 peut être munie, conformément à l'invention, de corps morts lesquels, en réduisant l'espace entre la cuve 110 et l'intérieur de la machine de traitement au mouillé permettent de diminuer le volume de bain mis en oeuvre pour le traitement de la matière constituant les écheveaux E et, ainsi, de travailler à courts ou très courts rapports de bains.

L'installation selon l'invention facilite de façon importante les opérations de manutention des écheveaux en permettant l'introduction en succession desdits écheveaux dans une succession de machines sans qu'il soit besoin de charger et décharger les écheveaux dans des bacs de stockage intermédiaires, comme requis jusqu'alors dans les installations utilisant des porte-matières connus. Ainsi, si la longueur utile des barreaux B correspond à celle des bras d'une machine de mercerisage, chacun des bras de ladite machine est déchargé sur un barreau B et, après que lesdits écheveaux aient été munis, le cas échéant, de barreaux C ils sont mis en place dans le porte-matières en vue du traitement ultérieur de lavage, de blanchiment, de teinture ou autre traitement liquide.

Celui-ci peut être effectué dans une machine telle que décrite en référence aux figures 10 et 11, et comme montré sur les figures 17 et 18 où deux porte-matières 110a et 110b sont placés côte à côte dans la machine. Le traitement peut aussi être effectué dans une machine comme montrée sur la figure 16 où un bain de traitement est mis en circulation dans un autoclave A à faux-fond 123 percé d'une ouverture 130 prévue à l'extrémité supérieure d'une tuyauterie 131, tandis qu'une ouverture 132 est propre à être raccordée à une tuyauterie 133, cette dernière et la tuyauterie 131 étant reliées à une pompe, non représentée, située sous l'autoclave A pour assurer la circulation du bain de traitement. Le bain peut circuler dans la direction allant de l'ouverture 132 vers la tuyauterie 131, comme montré par les flèches, ou dans la direction opposée. Le faux-fond 123 présente une ouverture 135 ménagée sensiblement dans l'axe de l'ouverture 132 et conçue pour recevoir un échangeur de chaleur, non représenté, des logements 136 à la périphérie du faux-fond étant prévus pour recevoir des canalisations intérieures 137 qui en sont rendues solidaires.

La circulation du fluide de traitement a lieu au travers de l'embout 115 du porte-matières assurant la mise en communication du volume V parallélépipédique intérieur au porte-matières avec le circuit comprenant les tuyauteries 131, 133 et la pompe, non représentée, tandis que les grilles ou analogues 120 et 121 assurent une bonne répartition du bain sur les écheveaux de matières à traiter. Après traitement de lavage, de blanchiment, de teinture ou autre traitement liquide dans la machine illustrée sur les figures 10 et 11, ou dans une machine analogue, le porte-matières est extrait de l'autoclave A et est introduit dans un appareil de séchage du type de celui décrit dans la Demande de Brevet Européen n° 86400718 du 3 avril 1986 au nom de la Demanderesse. Un tel appareil de séchage S comporte une cuve 140 fermée par un couvercle 141. Celui-ci est muni de moyens 142 et d'un dispositif 143 propre à coopérer avec un dispositif 143₁ de triangle horizontal reposant sur la face supérieure du porte-matières pour établir et assurer la continuité du circuit de fluide de traitement en appliquant à force, par serrage, le fond 112 du porte-matières contre des moyens de joint 145 prévus à l'extrémité d'une boîte de distribution 146 dans laquelle aboutissent des canalisations 147 et 148 pour l'entrée et/ou la sortie de fluide dans le porte-matières, la sortie et/ou l'entrée de fluide dans la cuve 140, respectivement, étant réalisée à l'aide de canalisations 150 et 151 qui débouchent dans ladite cuve.

Dans un mode opératoire, l'air traité ou non traité est introduit dans la cuve 140 par la canalisation 150, pénètre dans le porte-matières au travers du répartiteur de fluide 121, comme montré par les flèches g, quitte le porte-matières au travers du répartiteur de fluide 120 et est évacué par les moyens de liaison 115 du porte-matières avec le reste de l'appareil de séchage.

Dans un autre mode opératoire, c'est une circulation en sens inverse de l'air traité ou non traité, qui est utilisée.

## Revendications

1. Installation pour le traitement comme un lavage, un blanchiment, une teinture, un séchage ou analogue de pièces de matières textiles (2, E) au moyen d'un fluide de traitement dans un appareil (18, A) comprenant une enceinte externe (19, 39) munie d'un circuit réversible de fluide de traitement et au moins un porte-matières (1, 110) sur lequel sont placées les pièces à traiter, propre à pénétrer et/ou sortir dudit appareil pour le chargement et/ou le déchargement desdites pièces dans et hors de l'appareil dont l'enceinte externe (19, 39) comprend au moins une porte d'entrée et de sortie (20E, 20S, 20) du porte-matières, avec des moyens de guidage (17, 17a, 54, 55) de ce dernier prévus au voisinage du fond (18a, 123) de l'appareil (18, A) et des moyens (31) de déplacement dudit porte-matières sur lesdits moyens de guidage, caractérisée en ce qu'au moins une entrée et une sortie du circuit de fluide (22, 23, 130, 132) sont ménagées dans le fond de ladite enceinte, en ce que des moyens conjugués sont prévus sur le porte-matières (3, 11534) et dans le fond de l'enceinte pour établir et assurer la continuité du circuit de fluide de traitement à partir d'un appareillage (24, 25...) de mise en circulation de celui-ci, et en ce que pour des matières textiles sous forme de bobines (2) ou analogues le porte-matières (1) est propre à être chargé et déchargé par l'intermédiaire de modules (11) de manutention desdites bobines, l'enceinte de l'appareil de traitement ayant alors, en section droite, une forme correspondant à celle d'un ou avantageusement une multiplicité de modules (11).

2. Installation selon la revendication 1, caractérisée en ce que chaque module (11) est muni de moyens de partition et de préhension (16) solidarisés à leur partie supérieure par une grille rigide (16a) dont le dessin correspond au dessin, en plan, de la répartition des piles de bobines (2).

3. Installation selon la revendication 2, caractérisée en ce que la section droite ou contour-plan du module (11) correspond à celui d'un chariot de transport (7) propre à recevoir le module et qui sert au déplacement de celui-ci entre la sortie des moyens de bobinage et de filature (A) et un poste de chargement (B) de porte-matières (1).

4. Installation selon la revendication 1, caractérisée en ce que le porte-matières (1) est muni de clarinettes ou baïonnettes érigées sur le fond (12a, 34) du porte-matières (1) celui-ci étant organisé pour recevoir un nombre entier de modules, la disposition relative et le nombre de baïonnettes ou clarinettes du porte-matières étant choisis pour correspondre à la disposition et au nombre de piles ou de bobines portées par l'ensemble des modules prévus pour coopérer avec ledit porte-matières.

5. Installation selon la revendication 1, caractérisée en ce que ledit caisson (12a) ou plateau (34) est muni d'au moins un embout (3) entrant dans la constitution du circuit de circulation de fluide de traitement avec, en outre, des moyens (60) de joints pour l'étanchéité dudit circuit.

## Patentansprüche

1. Einrichtung für die Behandlung, wie ein Waschen, ein Bleichen, ein Färben, ein Trocknen oder dgl., von Textilmaterialteilen (2, E) mittels eines Behandlungsfluids in einer Vorrichtung (18, A), die eine äußere Einfassung (19, 39) umfaßt, welche mit einem reversiblen Kreislauf von Behandlungsfluid versehen ist, und wenigstens einen Materialträger (1, 110), auf dem die zu behandelnden Teile angeordnet werden, welcher dazu geeignet ist, in diese Einrichtung hineinzufahren und/ oder aus dieser Einrichtung herauszufahren, und zwar für die Beladung und/oder die Entladung dieser Teile in die und aus der Vorrichtung, deren äußere Einfassung (19, 39) wenigstens eine Eingangs- und Ausgangstür (20E, 20S, 20) für den Materialträger umfaßt, mit Mitteln zur Führung (17, 17a, 54, 55) des letzteren, die in der Nähe des Bodens (18a, 123) der Vorrichtung (18, A) vorgesehen sind, und Mitteln (31) zum Verlagern des Materialträgers auf den Mitteln zur Führung, dadurch **gekennzeichnet,** daß wenigstens ein Eingang und ein Ausgang des Fluidkreislaufs (22, 23, 130, 132) in dem Boden der Einfassung angeordnet ist, das zugeordnete Mittel auf dem Materialträger (3, 115-34) und in dem Boden der Einfassung zum Einrichten und Sicherstellen der Kontinuität des Kreislaufs des Behandlungsfluids ab einer Vorrichtung (24, 25...) zum Umwälzen desselben vorgesehen sind, und daß für Textilmaterialien in der Form von Spulen (2) oder dgl. der Materialträger (1) dazu geeignet ist, mittels Modulen (11) für die Handhabung dieser Spulen beladen und entladen zu werden, wobei die Einfassung der Vorrichtung zur Behandlung im Querschnitt dann eine Form hat, die einem oder vorteilhafterweise einer Mehrzahl von Modulen (11) entspricht.

2. Einrichtung nach Anspruch 1, dadurch **gekennzeichnet,** daß jedes Modul (11) mit Mitteln der Abteilung und des Greifens (16), die an ihrem oberen Teil durch ein steifes Gitter (16a) fest verbunden sind, dessen Muster in der Aufsicht dem Muster der Verteilung von Stapeln von Spulen (2) entspricht.

3. Einrichtung nach Anspruch 2, dadurch **gekennzeichnet**, daß der Querschnitt oder die Umrißfläche des Moduls (11) dem- bzw. derjenigen eines Transportwagens (7) entspricht, der dazu geeignet ist, das Modul aufzunehmen, und der zur Verlagerung desselben zwischen der Ausgabe der Mittel zum Aufspulen und Spinnen (A) und einem Standort der Beladung (B) des Materialträgers (1) dient.

4. Einrichtung nach Anspruch 1, dadurch **gekennzeichnet**, daß der Materialträger (1) mit Spindeln oder Bajonetten versehen ist, die auf dem Boden (12a, 34) des Materialträgers (1) errichtet sind, welche zum Aufnehmen einer ganzen Anzahl von Modulen organisiert sind, wobei die relative Anordnung und die Anzahl von Bajonetten oder Spindeln des Materialträgers so gewählt ist, daß sie der Anordnung und Anzahl von Stapeln oder Spulen, die durch die Gesamtheit der Module getragen werden, welche zum Zusammenwirken mit diesem Materialträger vorgesehen sind, entsprechen.

5. Einrichtung nach Anspruch 1, dadurch **gekennzeichnet**, daß der Wagen (12a) oder die Platte (34) mit wenigstens einem in den Aufbau des Kreislaufs für die Zirkulation von Behandlungsfluid hineinführenden Ansatz (3) versehen ist, und zwar außerdem mit Verbindungsstellenmitteln (60) für die Dichtheit dieses Kreislaufs.

## Claims

1. Installation for the treatment, such as washing, bleaching, dyeing, drying or similar, of textile material pieces (2, E) using a treatment fluid in an apparatus (18, A) comprising an external enclosure (19, 39) with a reversible treatment fluid circuit and at least one material carrier (1, 110) on which the pieces to be treated are placed, capable of entering and/or leaving said apparatus for loading and/or unloading said pieces in and out of the apparatus whose external enclosure (19, 39) comprises at least one inlet and outlet door (20E, 20S, 20) for the material carrier,with means (17, 17a, 54, 55) for guiding the latter provided close to the bottom (18a, 23) of the apparatus (18, A) and means (31) for moving said material carrier over said guide means, characterized in that at least one inlet and one outlet of the fluid circuit (22, 23, 130, 132) are formed in the bottom of said enclosure, in that mating means are provided on the material carrier (3, 115-34) and in the bottom of the enclosure for establishing and ensuring the continuity of the fluid treatment circuit from an apparatus (24, 25, ...) for circulating same, and in that for textile materials in the form of reels (2) or similar the material carrier (1) is adapted to be loaded and unloaded via modules (11) handling said reels, the enclosure of the treatment apparatus then having, in cross section, a shape corresponding to that of one or advantageously a multiplicity of modules (11).

2. Installation according to claim 1, characterized in that each module (11) is provided with partitioning and gripping means (16) firmly held at their upper part by a rigid grid (16a) whose pattern corresponds to the pattern, in a top view, of the distribution of the stacks of reels (2).

3. Installation according to claim 2, characterized in that the cross section or top view contour of the module (11) corresponds to that of a transport carriage (7) adapted to receive the module and which serves for moving the latter between the outlet of the reeling and spinning means (A) and a material carrier loading station (B).

4. Installation according to claim 1, characterized in that the material carrier (1) is provided with "clarinets" or bayonets erected on the bottom (12a, 34) of the material carrier (1), the latter being organized for receiving a whole number of modules, the relative arrangement and number of bayonets or clarinets of the material carrier being chosen to correspond to the arrangement and number of stacks or reels carried by the assembly of modules provided for cooperating with said material carrier.

5. Installation according to claim 1, characterized in that said box (12a) or a plate (34) has at least one connecting piece (3) entering into the formation of the treatment fluid flow circuit with, in addition, sealing means for sealing said circuit.
